# EUROPÄISCHE PATENTSCHRIFT

(11) **EP 2 186 957 B1**
(45) Veröffentlichungstag und Bekanntmachung des Hinweises auf die Patenterteilung: **22.06.2011**
(21) Anmeldenummer: 08019991.2
(22) Anmeldetag: 14.11.2008
(51) Int. Cl.: E04B 1/68

(54) **Fugendichtung, sowie Verfahren zur Herstellung derselben**
Grout seal and method of manufacturing same
Garniture de joint et son procédé de fabrication

(43) Veröffentlichungstag der Anmeldung: 19.05.2010
(73) Patentinhaber: Siedler, Jürgen, 58675 Hemer (DE); Hille, Thomas, 57399 Kirchhundem (DE)
(72) Erfinder: Siedler, Jürgen, 58675 Hemer (DE); Hille, Thomas, 57399 Kirchhundem (DE)
(74) Vertreter: Schmidt, Karl Michael

(56) Entgegenhaltungen:
- EP-A- 1 516 971
- DE-A1- 19 520 338
- DE-A1- 19 837 792
- DE-U1- 9 002 593

## Beschreibung

Die Erfindung betrifft eine Fugendichtung sowie ein Verfahren zur Herstellung derselben, gemäß Oberbegriff des Patentansprüche 1 und 9.

Aus der EP 9516971 ist eine Fugendichtung gemäß Oberbegriff des Patentanspruches 1 bekannt. Diese an sich schon vorteilhafte Fugendichtung besteht aus einem aus flexiblem Material gefertigten Dichtungsband, welches der Querschnittskontur einer ansonsten mit weicher Silikonpaste gezogenen und ausgehärteten Dichtungsfuge in etwa entspricht. Durch die Vorfertigung einer solchen Fuge aus einem bereits getrockneten Silikonmaterial entsteht eine montierte Fuge mit einer enormen Gleichförmigkeit. Um eine Einschnürung des Dichtbandes bei Ziehen der Fuge zu vermeiden verläuft im Querschnitt oder an einer Außenseite des Dichtbandes ein sogenanntes Strecksicherungselement in Form eines Fadens oder eines Kunststoffstreifens.

Aus der DE-U-90 02 593 ist zwar eine Dichtung bekannt, welche mit einem Klebestreifen versehen ist. Dieser hat aber eher nur klebende, und nicht zuverlässig und zwangläufig auch schlüssig dichtende Wirkung. Bei der Verarbeitung der bekannten Fugendichtung sind zwei Arbeitsgänge notwendig. Zunächst muss die vorherige Einbringung einer Dichtungs- und Haftungsmasse in die Fuge erfolgen, so dass anschließend die fertige Fugendichtung in die Dichtungsmasse eingelegt werden kann.

Eine Alternative hierzu ist bekannt, bei welcher die besagten Rückseiten der ' Fuge mit einem Haftmittel versehen werden, bspw mit einem doppelseitigen Klebeband, Dies hat aber den Nachteil, dass die Fugendichtung womöglich an den Wandpartien der Fuge haftet, aber kein Füllvolumen hat, um auch nachhaltig zu abdichten.
Gerade Letzteres ist aber von entscheidender Bedeutung für die eigentliche Zweckerfüllung einer Fugendichtung. Neben der optischen Gleichförmigkeit muss diese auch noch abdichten, weil ansonsten in die Fuge eindringende Feuchtigkeit dort Schimmelbildung generiert, oder einfach das Eindringen von Feuchtigkeit Schäden im Wandbereich erzeugt.

Der Erfindung liegt daher die Aufgabe zugrunde, eine an sich schon vorteilhafte Fugendichtung der gattungsgemäßen Art dahingehend zu verbessern, dass zum einen eine schnellere Verarbeitung möglich ist und zum anderen eine hohe Dichtwirkung erzielbar ist.

Die gestellte Aufgabe ist bei einer Fugendichtung der gattungsgemäßen Art erfindungsgemäß durch die kennzeichnenden Merkmale des Anspruches 1 gelöst.

Weitere vorteilhafte Ausgestaltungen der Fugendichtung sind in den abhängigen Ansprüchen 2 bis 8 angegeben.

Im Hinblick auf ein Verfahren der gattungsgemäßen Art ist die gestellte Aufgabe erfindungsgemäß durch die kennzeichnenden Merkmal des Patentanspruches 9 gelöst.

Vorteilhafte Ausgestaltungen des erfindungsgemäßen Verfahrens sind in den übrigen abhängigen Ansprüchen angegeben.

Kern der Erfindung bei der Fugendichtung selbst ist, dass die an einem Wandbereich anzulegende Außenseite, bzw anzulegenden Außenseiten des Dichtungsbandes bereits mit einer kombinierten Haft- und Dichtungsmasse versehen ist, die mit einer adhäsiv anhaftenden und zum Gebrauch abziehbaren Abdeckfolie abgedeckt ist. Im Gegensatz zum eingangs beschriebenen Stand der Technik ist die Dichtmasse, die gleichzeitig auch Haftmasse ist bereits auf den ensprechenden Außenseiten der Fugendichtung vorher aufgebracht. Mit anderen Worten heißt dies, dass auf die zuvorige Aufbringung einer zusätzlichen Dichtmasse in die Fuge, in die dann die Fugendichtung eingelegt wird, verzichtet werden kann.
Dies hat außerdem den wichtigen vorteil, dass ein Arbeitsgang alleine beim Verlegen der Fugendichtung ausreicht. Ferner kann eine saubere und gleichmäßige Fuge gebildet werden, weil keine Dichtungsmasse mehr beim Andrücken über den Rand quillen kann. Dies wird schon dadurch verhindert, indem auf der Fugendichtung eine absolut gleichmäßige Menge von Haft- und Dichtmasse aufgebracht ist.

In weiterer vorteilhafter Ausgestaltung ist angegeben, dass die kombinierte Haft- und Dichtungsmasse plastisch formveränderbar oder unter leichtem Druck fließfähig ist. Dadurch wird erreicht, dass durch das Andrücken der Fugendichtung auch eine gleichmäßige Verteilung der Dichtungsmasse erreicht wird. Die Fugendichtung sitzt anschließend sauber und fest, und außerdem über die gesamte Verlegelänge gleichmäßig und reproduzierbar dicht in der Fuge.

In weiterer vorteilhafter Ausgestaltung ist angegeben, dass die kombinierte Haft-/Dichtungsmasse stärker an der Fugendichtung haftet, als an der Wand. Dies hat den Vorteil dass vor einem nachhaltigen Aushärten noch der Sitz der Fugendichtung veränderbar, korrigierbar, anpassbar ist. Außerdem ist bei einem späteren Austausch der Fugendichtung gegen eine neue, diese leichter und rückstandsfreier aus der Fuge zu entfernen.

Weiterhin vorteilhaft ist, dass das Dichtungsband d.h. die Fugendichtung aus Silikon besteht. Silikon hat gegenüber Kunststoffen erhebliche Vorteile für die Verlegung selbst, aber auch in Bezug auf die Dauerhaftigkeit.

Besonders vorteilhaft ist die Verwendung von Buthyl, das heisst, dass die kombinierte Haft-/Dichtungsmasse aus einer aus Buthylbestehenden Masse oder einer mit Buthylkleber gemischten Masse besteht.

In weiterer vorteilhafter Ausgestaltung ist angegeben, dass die Außenoberfläche der Haft-/Dichtungmasse unterhalb des abziehbaren Abdeckbandes glatt ist und von einem ebenfalls glatten Abdeckband abgedeckt ist. Dadurch wird insbesondere bei glatten Wandflächen eine gute Haftoberfläche geschaffen.

Eine Alternative hierzu ist die Strukturierung der Haftoberfläche, so dass die Außenoberfläche der Haft-/Dichtungmasse unterhalb des abziehbaren Abdeckbandes mit erhabenen regelmäßigen Stegen und vertieften Rillen oberfächenstrukturiert ist, derart dass beim Andrücken des Dichtbandes an die Wandpartien neben der Fuge zuerst die Bereiche der Stege beginnen zu fließen, und dann die übrige Querschnittskontur der kombinierten Haft-/Dichtungmasse.
Dadurch wird eine gute Verteilung, also ein gutes Fließen der Dichtmasse beim Andrücken erzielt, was auch auf rauheren Wandoberflächen einen guten Halt der Fugendichtung ergibt.

Vorteilhafterweise ist vorgesehen, dass die Steg- und Rillenstruktur durch ein entsprechend komplementär strukturiertes Abdeckband gebildet wird, welches gegenüber der Haft- / Dichtmasse wesentlich formstabiler ist. Dieses Abdeckband wird dann in der Fertigung anschließend an die Haft-/Dichtmasse angedrückt, so dass sich diese Struktur komplementär überträgt.

In weiterer vorteilhafter Ausgestaltung ist angegeben, dass das Abdeckband in seiner Breite so überdimensioniert ist, dass es über die Ränder des Dichtungsbandes hinausragt. Dadurch ist das Abdeckband bei der Verarbeitung bzw Montage der Fugendichtung leichter lösbar.

Bezüglich des Verfahrens besteht der Kern-der Erfindung darin, dass die aus Silikon gefertigte Fugendichtung in einem Durchlaufverfahren durch eine Plasmabehandlung (Koronaverfahren) an der Oberfläche polar aktiviert wird, und sodann die kombinierte Haft-/Dichtungsmasse aus Buthyl, oder einem buthylhaltigen Kleber auf die Fugendichtung aufgetragen und die aufgetragene Masse mit einem ebenfalls im Durchlaufverfahren abgerollten Abdeckband adhäsiv abgedeckt wird. Bekanntermaßen sind Silikonoberflächen nicht haftend. Um hierbei jedoch eine Haft- und Dichtmasse vorher auf die Fugendichtung aufbringen zu können, die gut und dauerhaft auf derselben haftet wird erfindungsgemäß die entsprechende Außenoberfläche auf welcher die Masse aufgetragen wird, zuvor in einem Plasmaverfahren behandelt. Dieses an sich bekannte auch als Koronaverfahren bekannte Verfahren wird hier erfindungsgemäß auf die Fugendichtung angewendet, um die Silikonoberfläche polar zu aktivieren, so dass die Haft-/Dichtungsmasse darauf anschließend extrem gut haftet; entgegen der ansonsten intrinsischen Eigenschaft des festen Silikons, dass diese nicht haftet. Bei diesem Koronaverfahren wird die Fugendichtung, der Länge nach durch eine Einrichtung gefahren, in welcher nur über einen sehr kleinen Luftspalt eine Plasmastrecke erzeugt wird, durch welche die Fugendichtung gezogen wird. Unmittelbar danach wird die Haft-/Dichtmasse dann aufgebracht und haftet dadurch nicht nur extrem gut auf der Fugendichtung, sondern es wird die Wirkungsweise erzielt, dass die Haft-/Dichtungsmasse stärker an der Fugendichtung haftet als an der Wandpartie der Fuge.

Verfahrensmäßig ist ausgestaltet, dass die Buthylmasse, oder die buthylhaltige Masse unmittelbar nach der Plasmabehandlung der Fugendichtung von einem aufgerollten Träger abgerollt und auf die Fugendichtung aufgebracht wird. Diese ist eine maschinell sehr einfach durchzuführende Funktion.

Alternativ dazu ist auch vorgeschlagen, dass die Buthylmasse, oder die buthylhaltige Masse unmittelbar nach der Plasma behandlung der Fugendichtung über Spritzdüsen auf die Fugendichtung aufgebracht wird. Dadurch brauch die Haft-/Dichtmasse nicht vorkonfektioniert werden, bspw durch vorheriges Auftragen auf ein Trägerband, von welchen dann abgerollt wird.

In letzter vorteilhafter Ausgestaltung ist angegeben, dass die Fugendichtung vor der Plasmabehandlung thermisch ausgeheilt wird. So kommt es zu einer formstabilen Fugendichtung.

Die Erfindung ist in der Zeichnung dargestellt und nachfolgend näher beschrieben.

Es zeigt:
Figur 1: Perspektivische Ansicht auf den Querschnitt der Fugendichtung
Figur 2: Ansicht auf die montierte Position der Fugendichtung
Figur 3: Seitenansicht auf einen Abschnitt der Fugendichtung

Figur 1 zeigt die Fugendichtung 1 mit ihrem Querschnittsprofil 2. Die Fugendichtung besteht aus festem Silikon. Innerhalb der Fugendichtung verläuft das Strecksicherungselement in Form eines Fadens 3. Dieser verhindert, dass die Fugendichtung 1 bei der Handhabung unbeabsichtigt gestreckt wird, und durch die Streckung eine Profilveränderung durch Einschnürung erfährt.

An den entsprechenden Aussenseiten ist die Fugendichtung 1 über die gesamte Länge mit der kombinierten Haft-/Dichtungsmasse 4 versehen. Diese besteht vorzugsweise aus Buthyl oder einem Buthylkleber, oder einer Masse, die zumindest Buthyl enthält. Damit diese Masse 4 an den entsprechenden Außenoberflächen der Fugendichtung dauerhaft hält, wird die Fugendichtung und die Anbringung der Haft-/Dichtungsmasse 4 nach einem bestimmten Verfahren aufgebracht.

Hierzu wird die Fugendichtung zunächst einmal in einem Extrusionsprozess als quasi Endlosmaterial oder in langen Strängen hergestellt. Dabei wird flüssiges Silikon durch eine profilierte Düse gespritzt, die die Kontur 2 der Fugendichtung bildet. Die so gespritzte Rohdichtung wird dann temperiert, damit das Silikonmaterial vernetzt und somit fest wird.

Danach wird die feste Fugendichtung nach dem Plasmaverfahren oberflächenbehandelt. Und zwar zumindest an denjenigen Oberflächen, die mit der Haft-/Dichtungsmasse 4 versehen werden soll. Dies erfolgt aus dem Grund, um die Haft-/Dichtungsmasse 4 überhaupt dauerhaft aufbringen zu können.
Hierdurch wird aber auch die funktionale Angabe aus Patentanspruch 3 realisiert, nämlich, dass anschließend die Haft-/Dichtungsmasse 4 stärker an der Fugendichtung 1 als an der Wand haftet, an welcher die Fugendichtung angeklebt wird.
Bei diesem Plasmaverfahren wird in nur geringem Abstand zur Oberfläche ein Plasma erzeugt, wodurch die betreffende Oberfläche der Fugendichtung polar aktiviert wird. Sofort danach erfolgt dann der Auftrag der Haft-/Dichtungsmasse 4, und danach die nur adhäsive Abdeckung mit einem Abdeckband, welches vor Verarbeitung der Dichtung vor Ort wieder abgezogen wird.

Figur 2 zeigt im Querschnitt die Fugendichtung 1 in der montierten Endposition. Die Fugendichtung schließt dabei die Fuge zwischen den beiden Wandpartien 10. Hierbei ist bereits zu erkennen, dass die Haft-/Dichtungsmasse 4 volumig ist und so nicht nur ein Ankleben der Fugendichtung ermöglicht, sondern ein schlüssiges Abdichten.

Figur 3 zeigt eine Seitenansicht auf einen Abschnitt der Fugendichtung 1. Die Haft-/Dichtungsmasse 4 kann dabei mit glatter Oberfläche versehen sein und mit einem glatten Abdeckband 6 versehen sein. Alternativ kann die Oberfläche der Haft-/Dichtungsmasse 4 aber auch mit topografischen Rillen 5 strukturiert werden, indem ein entsprechend strukturiertes Abdeckband verwendet wird. Dieses wird dann an die weiche und fließfähige Haft-/Dichtungsmasse bei der Herstellung leicht angedrückt. Beim Abziehen des Abdeckbandes 6 mit der Rillentopografie 7, wie in Figur 3 angedeutet, verbleiben dann die komplementären Strukturen 5 in der Oberfläche der Haft-/Dichtungsmasse 4.

Ob die Oberfläche der Haft-/Dichtungsmasse 4 glatt oder gerillt sein soll, hängt vom jeweiligen Untergrund ab, auf dem die Fugendichtung verarbeitet werden soll, wie oben bereits ausgeführt.

## Patentansprüche

1. Fugendichtung zur Abdichtung von Fugen, von Gebäudeinnen- und -Gebäudeaussenfugen, insbesondere im Sanitär- und Feuchtraumbereich, die aus einem flexiblen profilierten Dichtungsband besteht, welches über die gesamte Länge mit einem Strecksicherungselement versehen ist, **dadurch gekennzeichnet, dass** die an einem Wandbereich (10) anzulegende Außenseite, bzw anzulegenden Außenseiten des Dichtungsbandes (1) bereits mit einer kombinierten Haft- und Dichtungsmasse (4) aus einer aus Büthyl-bestehenden Masse oder einer mit Buthylkleber gemischten Masse, welche auf eine zuvor polar aktivierte Oberfläche der Fugendichtung aufgebracht ist, versehen ist, die mit einer adhäsiv anhaftenden und zum Gebrauch abziehbaren Abdeckfolie (6) abgedeckt ist.

2. Fugendichtung, nach Anspruch 1,
**dadurch gekennzeichnet,**
**dass** die kombinierte Haft- und Dichtungsmasse (4) plastisch formveränderbar oder unter leichtem Druck fließfähig ist.

3. Fugendichtung nach Anspruch 1,
**dadurch gekennzeichnet,**
**dass** die kombinierte Haft-/Dichtungsmasse (4) stärker an der Fugendichtung (1) haftet, als an der Wand (10).

4. Fugendichtung nach Anspruch 1 oder 2,
**dadurch gekennzeichnet,**
**dass** das Dichtungsband (1) aus Silikon besteht.

5. Fugendichtung nach einem der vorhergehenden Ansprüche,
**dadurch gekennzeichnet,**
**dass** die Außenoberfläche der Haft-/Dichtungmasse (4) unterhalb des abziehbaren Abdeckbandes (6) glatt ist und von einem ebenfalls glatten Abdeckband abgedeckt ist.

6. Fugendichtung nach einem der vorhergehenden Ansprüche,
**dadurch gekennzeichnet,**
**dass** die Außenoberfläche der Haft-/Dichtungmasse (4) unterhalb des abziehbaren Abdeckbandes (6) mit erhabenen regelmäßigen Stegen und vertieften Rillen (5) oberfächenstrukturiert ist, derart dass beim Andrücken des Dichtbandes (1) an die Wandpartien (10) neben der Fuge zuerst die Bereiche der Stege (5) beginnen zu fließen, und dann die übrige Querschnittskontur der kombinierten Haft-/Dichtungmasse (4).

7. Fugendichtung nach Anspruch 6,
**dadurch gekennzeichnet,**
**dass** die Steg- und Rillenstruktur (5) durch ein entsprechend komplementär strukturiertes Abdeckband (6) mit einer Rillentopografie (7) gebildet wird, welche gegenüber der Haft- / Dichtungsmasse wesentlich formstabiler ist.

8. Fugendichtung nach Anspruch 6 oder 7,
**dadurch gekennzeichnet,**
**dass** das Abdeckband (6) in seiner Breite so überdimensioniert ist, dass es über die Ränder des Dichtungsbandes (1) hinausragt.

9. Verfahren zur Herstellung einer Fugendichtung nach einem der Ansprüche 1 bis 8, bei welchem Silikon bspw durch ein Extrusionsverfahren in die Form einer endlosen Fugendichtung gebracht wird,
**dadurch gekennzeichnet,**
**dass** die aus Silikon gefertigte Fugendichtung in einem Durchlaufverfahren durch eine Plasmabehandlung (Koronaverfahren) an der Oberfläche polar aktiviert wird, und sodann die kombinierte Haft-/Dichtungsmasse aus Buthyl, oder einem buthylhaltigen Kleber auf die Fugendichtung aufgetragen und die aufgetragene Masse mit einem ebenfalls im Durchlaufverfahren abgerollten Abdeckband adhäsiv abgedeckt wird.

10. Verfahren nach Anspruch 9,
**dadurch gekennzeichnet,**
**dass** die Buthylmasse, oder die buthylhaltige Masse unmittelbar nach der Plasmabehandlung der Fugendichtung von einem aufgerollten Träger abgerollt und auf die Fugendichtung aufgebracht wird.

11. Verfahren nach Anspruch 9,
**dadurch gekennzeichnet,**
**dass** die Buthylmasse, oder die buthylhaltige Masse unmittelbar nach der Plasmabehandlung der Fugendichtung über Spritzdüsen auf die Fugendichtung aufgebracht wird.

12. Verfahren nach einem der Ansprüche 9 bis 11,
**dadurch gekennzeichnet,**
**dass** die Fugendichtung vor der Plasmabehandlung thermisch ausgeheilt wird.

## Claims

1. Joint seal for sealing joints, interior and exterior building joints, in particular in the sanitary and wet room area, comprising a flexible profiled sealing strip, which is provided over the entire length with a stretch-preventing element, **characterized in that** the outer side to be placed against a wall region (10), or outer sides to be placed, of the sealing strip (1) is already provided with a combined adhering and sealing composition (4) of a compound consisting of butyl or a compound mixed with butyl adhesive, which is applied to a previously polar-activated surface of the joint seal that is covered with a covering film (6) that is adhesively attached and can be peeled off for use.

2. Joint seal according to Claim 1, **characterized in that** the combined adhering and sealing composition (4) is plastically deformable or flowable under slight pressure.

3. Joint seal according to Claim 1, **characterized in that** the combined adhering/sealing composition (4) adheres more strongly to the joint seal (1) than to the wall (10).

4. Joint seal according to Claim 1 or 2, **characterized in that** the sealing strip (1) consists of silicone.

5. Joint seal according to one of the preceding claims, **characterized in that** the outer surface of the adhering/sealing composition (4) is smooth under the peel-off covering strip (6) and is covered with a likewise smooth covering strip.

6. Joint seal according to one of the preceding claims, **characterized in that** the outer surface of the adhering/sealing composition (4) is surface-structured under the peel-off covering strip (6) with raised regular ridges and recessed grooves (5) in such a way that, when the sealing strip (1) is pressed against the wall areas (10) next to the joint, first the regions of the ridges (5) begin to flow, and then the remaining cross-sectional contour of the combined adhering/sealing composition (4).

7. Joint seal according to Claim 6, **characterized in that** the ridge and groove structure (5) is formed by a correspondingly complementarily structured covering strip (6) with a groove topography (7) that is dimensionally much more stable than the adhering/sealing composition.

8. Joint seal according to Claim 6 or 7, **characterized in that** the covering strip (6) is overdimensioned in its width in such a way that it protrudes beyond the edges of the sealing strip (1).

9. Method for manufacturing a joint seal according to one of Claims 1 to 8, in which silicone is applied in the form of a continuous joint seal, for example by an extrusion process, **characterized in that** the joint seal produced from silicone is polar-activated on the surface in a continuous process by a plasma treatment (corona process), and then the combined adhering/sealing composition of butyl, or a butyl-containing adhesive, is applied to the joint seal and the applied composition is adhesively covered with a covering strip unrolled likewise in the continuous process.

10. Method according to Claim 9, **characterized in that** the butyl compound, or the butyl-containing compound, is unrolled from a rolled-up carrier and applied to the joint seal directly after the plasma treatment of the joint seal.

11. Method according to Claim 9, **characterized in that** the butyl compound, or the butyl-containing compound, is applied to the joint seal by means of spray nozzles directly after the plasma treatment of the joint seal.

12. Method according to one of Claims 9 to 11, **characterized in that** the joint seal is thermally healed before the plasma treatment.

## Revendications

1. Garniture pour joint pour étanchéifier des joints, des joints intérieurs et extérieurs de bâtiments, en particulier dans le domaine sanitaire et des pièces humides, qui est constituée par une bande d'étanchéité profilée souple, qui est pourvue sur toute sa longueur d'un élément de sécurité extensible, **caractérisée en ce que** le côté ou les côtés extérieur(s) à placer contre une paroi (10) de la bande d'étanchéité (1) est/sont déjà pourvu(s) d'une masse adhésive et d'étanchéité combinée (4) constituée par une masse constituée de butyle ou une masse mélangée avec un adhésif à base de butyle, qui est appliquée sur une surface activée de manière polaire au préalable de la garniture pour joint, qui est recouverte d'une feuille de recouvrement (6) adhésive et pouvant être enlevée pour l'utilisation.

2. Garniture pour joint selon la revendication 1, **caractérisée en ce que** la masse adhésive et d'étanchéité combinée (4) peut être déformée plastiquement ou peut s'écouler sous légère pression.

3. Garniture pour joint selon la revendication 1, **caractérisée en ce que** la masse adhésive/d'étanchéité combinée (4) adhère plus fortement à la garniture pour joint (1) qu'à la paroi (10).

4. Garniture pour joint selon la revendication 1 ou 2, **caractérisée en ce que** la bande d'étanchéité (1) est constituée de silicone.

5. Garniture pour joint selon l'une quelconque des revendications précédentes, **caractérisée en ce que** la surface extérieure de la masse adhésive/d'étanchéité (4) sous la bande de recouvrement retirable (6) est lisse et également recouverte d'une bande de recouvrement lisse.

6. Garniture pour joint selon l'une quelconque des revendications précédentes, **caractérisée en ce que** la surface extérieure de la masse adhésive/d'étanchéité (4) sous la bande de recouvrement (6) retirable est structurée en surface avec des âmes en relief régulières et des rainures creuses (5) de manière telle que lorsqu'on comprime la bande d'étanchéité (1) contre la paroi (10) à côté du joint les zones des âmes (5) commencent d'abord à fluer, puis le reste du contour transversal de la masse adhésive/d'étanchéité combinée (4).

7. Garniture pour joint selon la revendication 6, **caractérisée en ce que** la structure d'âmes et de rainures (5) est formée par une bande de recouvrement (6) structurée correspondante complémentaire avec une topographie de rainures (7) qui présente une forme essentiellement plus stable par rapport à la masse adhésive/d'étanchéité.

8. Garniture pour joint selon la revendication 6 ou 7, **caractérisée en ce que** la bande de recouvrement (6) présente une largeur surdimensionnée de manière telle qu'elle dépasse des bords de la bande d'étanchéité (1).

9. Procédé pour la réalisation d'une garniture pour joint selon l'une quelconque des revendications 1 à 8, dans lequel du silicone est sous forme d'une garniture pour joint sans fin, par exemple par un procédé d'extrusion, **caractérisé en ce que** la garniture pour joint réalisée en silicone est activée de manière polaire dans un procédé continu par un traitement au plasma (corona) sur la surface, puis la masse adhésive/d'étanchéité combinée constituée de butyle ou un adhésif contenant du butyle est appliqué(e) sur la garniture pour joint et la masse appliquée est recouverte de manière adhésive par une bande de recouvrement également déroulée dans un procédé continu.

10. Procédé selon la revendication 9, **caractérisé en ce que** la masse constituée de butyle ou contenant du butyle est déroulée directement après le traitement au plasma de la garniture pour joint d'un support enroulé et appliquée sur la garniture pour joint.

11. Procédé selon la revendication 9, **caractérisé en ce que** la masse constituée de butyle ou contenant du butyle est appliquée directement après le traitement au plasma de la garniture pour joint via des pulvérisateurs sur la garniture pour joint.

12. Procédé selon l'une quelconque des revendications 9 à 11, **caractérisé en ce que** la garniture pour joint est égalisée thermiquement avant le traitement au plasma.
